# FASCICULE DE BREVET EUROPEEN

(11) **EP 0 869 236 B1**
(45) Date de publication et mention de la délivrance du brevet: **18.04.2001**
(21) Numéro de dépôt: 98400124.8
(22) Date de dépôt: 22.01.1998
(51) Int. Cl.: E05B 9/10

(54) **Cylindre de sûrete manoeuvrable d'un côté quand une clef est en place de l'autre côté**
Von einer Seite aus betätigbarer Sicherheitszylinder selbst wenn ein Schlüssel auf der anderen Seite eingesteckt ist
Safety cylinder operable from one side even when a key is inserted in the opposite side

(30) Priorité: 02.04.1997 FR 9703986
(43) Date de publication de la demande: 07.10.1998
(73) Titulaire: VACHETTE, 75011 Paris (FR)
(72) Inventeur: Mangin, Robert, 10300 Sainte Savine (FR); Darmanin, Christian, 10000 Troyes (FR); Corniot, Jacky, 10150 Pont Sainte Marie (FR)
(74) Mandataire: Peuscet, Jacques

(56) Documents cités:
- EP-A- 0 509 682
- EP-A- 0 536 653
- DE-A- 1 930 739
- DE-A- 3 828 354
- DE-U- 9 406 141

## Description

L'invention concerne les cylindres de sûreté destinés à la commande d'une serrure, lesdits cylindres comportant deux barillets de sûreté qui permettent une commande de la serrure de chaque côté de la porte sur laquelle ladite serrure est disposée.

Un cylindre de sûreté à double barillet est un dispositif bien connu décrit, par exemple, dans la demande de brevet français 2 686 641. Ce cylindre de sûreté comporte deux barillets constitués chacun d'un stator et d'un rotor susceptible de pivoter autour d'un axe par rapport au stator, chaque rotor comportant un logement de clef dans lequel font saillie des moyens de clavetage, les deux stators étant constitués par des coquilles cylindriques coaxiales, qui sont liées entre elles selon une génératrice par une poutre rectiligne résistante pour former un bloc-stator. Chaque rotor comporte, à son extrémité opposée à l'entrée de clef, un chambrage cylindrique, sur la paroi latérale duquel on a ménagé deux fentes diamétralement opposées. Chacun des deux barillets est susceptible d'entraîner, par l'intermédiaire d'un entraîneur mobile, un panneton rotatif porté par les extrémités des deux rotors, le panneton étant axialement positionné par rapport au bloc stator grâce à des moyens de retenue mécaniques qui sont insérés entre chacun des stators et le panneton et qui s'engagent dans les extrémités de chacun des rotors, de sorte que ces moyens de retenue agissent non seulement pour le positionnement axial du panneton par rapport aux deux stators, mais également pour la rétention axiale de chaque rotor dans son stator associé.

De façon connue, l'entraîneur, qui permet de solidariser angulairement l'un des rotors avec le panneton, est une pièce portée par les extrémités des deux rotors et susceptible d'un mouvement de translation axiale par rapport au bloc stator de façon à assurer l'embrayage mécanique entre l'un ou l'autre des rotors et le panneton, selon la position axiale qu'il occupe. Le déplacement de l'entraîneur est effectué sous la poussée de l'extrémité de clef lorsque ladite clef est engagée dans le logement de clef de l'un des rotors : dans ce cas, l'extrémité de clef pousse l'entraîneur dans une position, où il assure l'embrayage entre le rotor, où est engagée la clef, et le panneton ; dans cette position, l'autre rotor du bloc stator est débrayé par rapport au panneton.

Généralement, l'entraîneur est constitué de deux parties ayant un même profil comportant deux ergots diamétralement opposés, ces deux parties étant liées entre elles par un axe commun et pouvant pivoter librement l'une par rapport à l'autre ; le panneton comporte un collet cylindrique où est ménagé un voile médian, dans lequel on a pratiqué un orifice, dont le contour correspond au profil commun de chacune des deux parties de l'entraîneur. Lorsque l'entraîneur est en prise avec le premier rotor et avec le panneton, la première partie de l'entraîneur a ses ergots engagés dans l'orifice du panneton et dans des fentes pratiquées dans la paroi latérale du chambrage d'extrémité du premier rotor ; dans cette position, la deuxième partie de l'entraîneur a ses ergots engagés dans les fentes du chambrage d'extrémité du deuxième rotor et reste ainsi positionnée angulairement par rapport à ce deuxième rotor.

Lorsque la serrure est au repos, la position angulaire du panneton par rapport au bloc stator et les positions angulaires des rotors par rapport audit bloc stator sont parfaitement définies ; dans cette position relative, les profils de chaque partie de l'entraîneur sont en vis-à-vis des orifices correspondants du voile du panneton. Lorsqu'une clef est engagée dans le premier rotor, l'entraîneur se positionne axialement pour que le profil de sa première partie pénètre dans l'orifice du voile du panneton, cette première partie restant néanmoins mécaniquement en prise avec le premier rotor. Cette position permet de faire tourner le premier rotor au moyen de sa clef associée en entraînant le panneton et la première partie de l'entraîneur, alors que la deuxième partie de l'entraîneur n'est pas entraînée en rotation et reste en prise avec le deuxième rotor ; en raison de la rotation du panneton, la deuxième partie de l'entraîneur n'est alors plus en face de l'orifice permettant sa solidarisation avec le voile du panneton et l'entraîneur ne peut donc plus être manoeuvré en translation axiale par l'extrémité de la clef associée au deuxième rotor. Il en résulte que, dès lors qu'une clef est introduite dans le logement de clef du premier rotor et que le premier rotor a tourné angulairement par rapport à sa position de repos qui permet l'extraction de la clef, il est impossible de manoeuvrer la serrure par une clef introduite dans le logement de clef du deuxième rotor, lequel se trouve toujours dans sa position de repos : en effet, la clef ne peut plus être enfoncée à fond dans son logement de clef puisque la deuxième partie de l'entraîneur vient en butée contre le voile du panneton.

Cet inconvénient est particulièrement grave, si le premier rotor a été manoeuvré par une personne malade se trouvant à l'intérieur d'une pièce, car il n'est plus possible de rentrer dans la pièce en manoeuvrant la serrure de l'extérieur pour lui porter secours.

On a déjà proposé, par exemple dans les brevets européens 291 220, 509 682 et 536 653, des mécanismes d'accouplement permettant d'éviter l'inconvénient susmentionné en adoptant une structure particulière pour l'entraîneur utilisé dans le cylindre. Malheureusement, tous ces dispositifs comportent un grand nombre de pièces, ce qui génère des difficultés de montage, d'une part, et un prix de revient élevé, d'autre part. La présente invention a donc pour but de proposer une structure d'entraîneur, qui soit simple et peu onéreuse pour sa réalisation et qui conduise à un montage facile, sans qu'il soit nécessaire d'aucunement modifier les réalisations antérieurement connues des rotors de barillet et des pannetons associés aux cylindres à deux barillets.

La présente invention a, en conséquence, pour objet un cylindre de sûreté pour serrure comportant deux barillets constitués chacun d'un stator et d'un rotor susceptible de pivoter autour d'un axe par rapport au stator, chaque rotor comportant un logement de clef dans lequel font saillie des moyens de clavetage, la clef associée au rotor permettant le déclavetage du rotor par rapport à son stator associé, les deux rotors étant coaxiaux et coopérant avec un panneton rotatif unique qui est disposé entre eux et peut être entraîné grâce à un entraîneur par l'un ou l'autre des deux rotors pour la manoeuvre de la serrure, ledit entraîneur étant porté par le panneton et étant constitué de deux parties coaxiales associées chacune à l'un des deux rotors, chaque partie de l'entraîneur comportant deux éléments, à savoir un élément périphérique et un élément axial, ces deux éléments étant susceptibles d'une translation relative et étant rappelés élastiquement vers la position relative qu'ils occupent en l'absence de clef. Un tel cylindre de sûreté est connu du document DE-A-38 28 354. L'invention est caractérisé par le fait que les deux parties de l'entraîneur sont libres en rotation l'une par rapport à l'autre, l'élément périphérique d'une partie d'entraîneur étant un élément annulaire dont l'élément axial de ladite partie est solidaire en rotation, l'entraîneur étant susceptible d'une translation selon l'axe commun des deux rotors sous l'action d'au moins une clef associée à l'un au moins des rotors pour venir dans une position où il réalise une solidarisation mécanique en rotation entre le panneton et l'un au moins des rotors par engagement mécanique entre, d'une part, le panneton et, d'autre part, l'un au moins des éléments annulaires de l'entraîneur.

Dans un mode préféré de réalisation, chaque élément axial comporte, d'une part, un fût cylindrique, qui peut coulisser dans l'élément annulaire correspondant, et, d'autre part, du côté du rotor auquel il est associé, une collerette frontale d'un côté de laquelle prend appui un moyen élastique tendant à la pousser vers son rotor associé et de l'autre côté de laquelle peut venir en appui l'extrémité de la clef dudit rotor associé. On peut avantageusement prévoir que l'un des éléments axiaux est un élément mâle muni, du côté opposé à sa collerette, d'un pivot axial, alors que l'autre élément axial est un élément femelle monté rotatif sur ledit pivot et retenu mécaniquement à l'encontre de l'action du moyen élastique qui lui est associé ; la retenue mécanique de l'élément axial femelle sur son pivot peut être obtenue par un simple sertissage.

Avantageusement, chaque élément annulaire comporte une coquille périphérique sur laquelle font saillie deux ergots, ladite coquille périphérique coulissant dans l'orifice du panneton, et une coquille interne guidant la translation de l'élément axial associé, l'espace annulaire entre les deux coquilles servant de logement pour un moyen élastique.

De façon connue en soi, on peut prévoir que le panneton comporte un collet cylindrique, qui est porté par les deux extrémités des deux rotors et maintenu axialement par rapport à eux, ledit collet étant muni d'un voile médian où est pratiqué un orifice, dont le profil permet le passage axial de l'un ou l'autre des éléments annulaires pour un positionnement angulaire convenable dudit élément annulaire ; mais, en outre, l'orifice précité permet le passage axial de l'un ou l'autre des éléments axiaux quelque soit son orientation angulaire.

Avantageusement, la course d'un élément axial est limitée de façon que ledit élément axial ne puisse pas s'étendre sensiblement au-delà du plan moyen du voile médian du panneton lorsque l'élément annulaire correspondant est en appui contre le voile médian dudit panneton.

On peut prévoir que les deux éléments annulaires sont identiques et comportent deux ergots diamétralement opposés de section droite différente, pour que le panneton ne puisse être entraîné par un élément annulaire que pour une position relative angulaire unique dudit panneton par rapport audit élément annulaire.

De préférence, chaque rotor comporte, à son extrémité adjacente au panneton, un chambrage cylindrique ouvert, d'une part, sur toute sa face en vis-à-vis du panneton et, d'autre part, selon deux fentes de sa paroi latérale, l'un au moins des deux ergots de chaque élément annulaire s'étendant radialement de façon à pouvoir s'engager dans une fente de son rotor associé pour assurer la liaison en rotation entre ledit rotor et ledit élément annulaire, la dimension axiale du chambrage cylindrique étant suffisante pour contenir l'une des deux parties de l'entraîneur et éviter, ainsi, que l'élément annulaire de la partie contenue dans le chambrage ne vienne en prise avec le panneton.

De façon connue, le panneton peut être maintenu par rapport aux deux rotors grâce à deux circlips disposés dans des gorges périphériques des rotors, de part et d'autre du collet du panneton. On peut prévoir que le moyen élastique interposé entre la collerette d'un élément axial et l'élément annulaire correspondant soit un ressort hélicoïdal disposé autour de l'élément axial.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 représente, en élévation, un cylindre de sûreté selon l'invention, la représentation étant faite avec arrachement pour que la zone centrale du cylindre apparaisse en coupe axiale ;
- la figure 2 représente une vue axiale du panneton du cylindre de la figure 1 ;
- la figure 3 représente, en perspective, le panneton de la figure 2 ;
- la figure 4 représente, en coupe axiale, l'entraîneur du cylindre selon l'invention, dont l'élément axial mâle a été représenté non coupé, sauf pour la partie sertie de son pivot ;
- la figure 5 représente une vue axiale, selon VIII-VIII de la figure 4, de l'élément annulaire de l'entraîneur de la figure 4 ;
- la figure 5a représente une vue axiale de l'élément annulaire de la figure 5, du côté opposé à la vue de la figure 5 ;
- la figure 5b représente une coupe selon Vb-Vb de la figure 5 ;
- la figure 5c représente une vue en perspective de l'élément annulaire de la figure 5, du côté qui est vu sur ladite figure 5 ;
- la figure 5d représente une vue en perspective de l'élément annulaire de la figure 5, du côté opposé à celui vu sur la figure 5c ;
- la figure 6 représente une vue axiale, selon VIII-VIII de la figure 4, de l'élément axial mâle de l'entraîneur de la figure 4 ;
- la figure 6a représente une vue axiale de l'élément axial mâle de la figure 6, du côté opposé à la vue de la figure 6 ;
- la figure 6b représente une vue latérale, selon VIb-VIb de la figure 6, de l'élément axial mâle de ladite figure 6 ;
- la figure 6c représente une vue en perspective de l'élément axial mâle de la figure 6, du côté qui est vu sur ladite figure 6 ;
- la figure 6d représente une vue en perspective de l'élément axial mâle de la figure 6, du côté opposé à celui vu sur la figure 6c ;
- la figure 7 représente une vue, selon VIII-VIII de la figure 4, de l'élément axial femelle de l'entraîneur de la figure 4 ;
- les figures 7a à 7d sont des vues de l'élément axial femelle de la figure 7 analogues respectivement aux vues des figures 6a à 6d de l'élément axial mâle ;
- la figure 8 représente une vue selon VIII-VIII de l'entraîneur de la figure 4 ;
- la figure 9 représente une vue en perspective de l'un quelconque des deux rotors du cylindre de la figure 1 ;
- la figure 10 représente, en coupe axiale, la zone du cylindre de la figure 1 où se trouve le panneton, l'entraîneur de la figure 4 étant mis en place entre les deux rotors du cylindre et une clef étant insérée dans le logement de clef du rotor figuré à droite sur le dessin, la coupe étant faite dans le plan de la clef ;
- la figure 11 représente les mêmes éléments que la figure 10 lorsque la clef du rotor de droite a tourné d'un angle inférieur à 360° et que l'on a introduit une clef dans le logement de clef du rotor de gauche, la coupe étant faite dans le plan de cette dernière clef ;
- la figure 12 représente les mêmes éléments que la figure 11, lorsque la clef du rotor de gauche a tourné pour venir dans le plan où se trouvait la clef du rotor de droite de la figure 11, la coupe étant faite dans le plan commun des deux clefs.

En se référant au dessin, on voit que l'on a désigné par 1a et 1b les deux stators du bloc stator 1 d'un cylindre de sûreté comportant deux barillets. De façon générale, le cylindre de sûreté, qui est ici décrit, comporte pour sa partie droite et sa partie gauche sur le dessin des éléments identiques : on affecte l'indice a pour les références des organes de la partie gauche et l'indice b pour les références des organes de la partie droite, les chiffres de référence adoptés étant les mêmes pour les mêmes organes. Le bloc stator 1 constitue une poutre longitudinale dans le plan axial médian de laquelle sont disposés les dispositifs de clavetage 200, qui permettent d'immobiliser angulairement un rotor 2a, 2b mis en place dans chacun des stators 1a, 1b respectivement. Chaque rotor comporte, de façon connue, un logement de clef, les dentures de la clef assurant le déclavetage des moyens de clavetage précités. Chaque rotor comporte, à son extrémité disposée dans la zone centrale du cylindre de sûreté, un chambrage 3a, 3b respectivement ; le chambrage 3a, 3b est cylindrique et il débouche sur l'extérieur, d'une part, par sa face d'extrémité en vis-à-vis de l'autre rotor et, d'autre part, par deux fentes longitudinales 4a, 4b respectivement, diamétralement opposées.

Chaque rotor 2a, 2b comporte extérieurement, dans la zone du fond de son chambrage, une gorge périphérique 5a, 5b au fond de laquelle débouche les fentes 4a, 4b. Un circlips 6a, 6b est inséré dans la gorge 5a, 5b et vient bloquer longitudinalement chaque rotor à l'intérieur de son stator associé. Entre les deux circlips 6a, 6b est disposé le panneton 7 du cylindre de sûreté.

De façon classique, le panneton 7 comporte un collet cylindrique 8, qui est porté par les deux extrémités des rotors 2a, 2b, ledit collet étant muni d'un voile médian 9. Le panneton 7 comporte également, disposé de façon radiale par rapport au collet 8, une patte de manoeuvre 10, qui coopère avec les organes de la serrure à laquelle est associé le cylindre de sûreté. Le voile 9 comporte dans sa zone centrale un orifice 11 constitué d'une partie circulaire 110 sur laquelle se raccordent deux parties radiales 111, 112 diamètralement opposées ; les parties radiales 111, 112 ont des profils différents. Le collet 8 a axialement une longueur correspondant à celle qui sépare les deux circlips 6a, 6b, d'où il résulte que le panneton 7 est parfaitement positionné longitudinalement par rapport au bloc stator 1 et aux deux rotors 2a, 2b.

L'entraîneur 12 du cylindre de la figure 1 est constitué de deux parties, formées chacune d'un élément axial 13a, 13b et d'un élément annulaire 14a, 14b. Les deux éléments annulaires 14a, 14b sont strictement identiques l'un par rapport à l'autre, alors qu'il existe une légère différence entre les deux éléments axiaux 13a, 13b. En effet, l'un 13a des éléments axiaux est un élément femelle alors que l'autre 13b est un élément mâle, qui comporte un pivot 15. Le pivot 15 est solidaire mécaniquement de l'élément axial 13b et il traverse un alésage axial 116 de l'élément axial 13a. Les deux éléments axiaux 13a, 13b sont susceptibles de se déplacer dans un alésage 16a, 16b de chaque élément annulaire 14a, 14b. Les éléments axiaux 13a, 13b comportent extérieurement une zone centrale cylindrique 113 surmontée, sur deux secteurs opposés, l'un de 90° et l'autre de 60°, de deux surépaisseurs longitudinales 114, 115 parallèles à l'axe de la zone 113. La zone 113 et les deux surépaisseurs 114, 115 constituent un fût cylindrique. Chaque élément axial 13a, 13b comporte une collerette frontale 17a, 17b respectivement, qui déborde radialement au-delà des surépaisseurs longitudinales 114,115 ; chaque collerette 17a, 17b est donc constituée de deux secteurs angulaires, l'un de 90° et l'autre de 60°. Un ressort hélicoïdal 18a, 18b est interposé entre la collerette 17a, 17b et l'élément annulaire correspondant 14a, 14b, de sorte que les éléments axiaux 13a, 13b sont poussés par les ressorts hélicoïdaux 18a, 18b identiques dans le sens qui éloigne les collerettes 17a, 17b du plan médian de l'entraîneur 12. Les deux éléments axiaux 13a, 13b sont néanmoins maintenus l'un par rapport à l'autre en raison du fait que l'extrémité du pivot 15 est sertie pour empêcher l'éjection de l'élément axial femelle 13a sous l'action du ressort 18a. Pour les deux éléments axiaux 13a, 13b, les longueurs axiales des parties 113, 114, 115 sont identiques ; de même les collerettes 17a, 17b sont identiques. En l'absence d'action extérieure, les deux éléments axiaux 13a, 13b sont donc disposés symétriquement par rapport au plan médian de l'entraîneur, comme représenté sur la figure 4.

Chacun des éléments annulaires 14a, 14b comporte une coquille périphérique cylindrique 214 sur laquelle font saillie deux ergots 215, 216. L'ergot 216 s'étend sur toute la longueur axiale de la coquille 214 alors que l'ergot 215 n'a qu'une faible longueur axiale et se trouve au droit d'une extrémité de la coquille 214. Les profils des ergots 215, 216 sont différents ; les deux ergots 215, 216 occupent sur la coquille 214 des secteurs angulaires égaux et diamétralement opposés. Sur le secteur angulaire occupé par l'ergot 215, la coquille 214 est évidée pour constituer une large fente 221. Au droit de l'ergot 215, une coquille cylindrique interne 217 se raccorde coaxialement à la coquille 214. La coquille 217 comporte deux zones évidées 218, 219 permettant le passage des deux surépaisseurs 114, 115 et, sur une longueur axiale plus réduite, le passage des deux secteurs des collerettes 17a, 17b. Le diamètre intérieur de la coquille 217 correspond, au jeu près, au diamètre extérieur de la zone cylindrique 113 des éléments axiaux 13a, 13b. Entre les coquilles 214 et 217 est ménagée une zone annulaire, qui se prolonge, en direction de l'extrémité porteuse de l'ergot 215, par une gorge 220. Le ressort 18a, 18b est logé dans ladite zone annulaire et sa première spire est disposée dans la gorge 220. Les ergots 215 et 216 ont un profil, qui correspond respectivement aux parties radiales 111, 112 de l'orifice 11, et le diamètre de la partie circulaire 110 de l'orifice 11 est égal, au jeu près, au diamètre extérieur de la coquille cylindrique 214.

Il apparaît donc que les deux éléments annulaires 14a, 14b sont poussés l'un contre l'autre par les ressorts 18a, 18b qui prennent appui sur les collerettes 17a, 17b. Le voile médian 9 du panneton 7 a une épaisseur qui est suffisante pour que, si le plan d'appui des éléments annulaires l'un contre l'autre se trouve dans le plan médian du voile 9, les deux ergots 215, 216 des deux éléments annulaires aient chacun au moins une partie de leur longueur axiale à l'intérieur de l'épaisseur du voile 9, de sorte que, dans cette position, représentée sur la figure 12, les deux éléments annulaires 14a, 14b sont en prise avec le panneton 7.

On va décrire maintenant le fonctionnement du cylindre de sûreté représenté sur le dessin. Dans ce fonctionnement, les clefs associées aux rotors 2a, 2b ont été respectivement désignées par les références 20a, 20b. Pour la suite de l'explication, on supposera que le rotor 2b est disposé du côté intérieur de la porte.

Lorsque l'on introduit la clef 20b dans le rotor 2b, comme représenté sur la figure 10, l'extrémité de la clef 20b vient en appui contre la collerette 17b à l'intérieur du chambrage 3b, ce qui pousse l'ensemble de l'entraîneur 12 vers la gauche sur la figure 10 et amène celle des extrémités de l'élément annulaire 14b qui porte l'ergot 215 à l'intérieur de l'orifice 11 prévu à cet effet dans le voile médian 9 du panneton 7, de sorte que l'élément annulaire 14b est en prise avec le panneton 7 ; de plus, l'ergot 216 reste à l'intérieur de l'une des fentes 4b du rotor 2b, d'où il résulte que le rotor 2b peut entraîner en rotation l'élément annulaire 14b et, par conséquent, le panneton 7 ; une telle rotation est possible puisque la clef 20b a pu venir, grâce au déplacement de l'élément annulaire 14b, dans sa position d'enfoncement maximum permettant le déclavetage du rotor 2b. Simultanément, les ergots 215 et 216 de l'élément annulaire 14a ont été positionnés à l'extérieur du voile 9 et sont entièrement engagés à l'intérieur des fentes 4a du rotor 2a, de sorte qu'une rotation du panneton 7 peut être effectuée sans aucune modification de la position angulaire de l'élément annulaire 14a, qui reste en place alors que le pivot 15 pivote avec les éléments annulaire 14b et axial 13b. On a ainsi réalisé la manoeuvre du cylindre de sûreté à partir de l'un des barillets, sans que la position du rotor 2a de l'autre barillet ait été modifiée, c'est-à-dire que le rotor 2a se trouve dans la position où l'introduction de la clef est possible.

La figure 11 représente les mêmes organes que la figure 10 après que la clef 20b ait fait subir au panneton 7 une rotation d'un angle de 90° dans le sens horaire. Si l'on introduit alors la clef 20a dans le rotor 2a, la pointe de la clef 20a va pouvoir pénétrer à fond de course dans le chambrage 3a en s'engageant dans la fente 221 de l'élément annulaire 14a et en repoussant la collerette 17a avec écrasement complet du ressort 18a. L'élément axial 13a repousse mécaniquement l'élément annulaire 14b pour libérer partiellement les logements 110 et 111 du voile 9 ; cette poussée d'un élément sur l'autre est nécessaire pour permettre, dans tous les cas, la pénétration de l'élément 14a dans le voile 9 sous la poussée du ressort 18a. En effet, si la clef qui se trouve dans le rotor 2b exerce un léger couple, par exemple en raison du fait qu'elle est liée à un trousseau de clefs d'un poids non négligeable, l'action de la clef provoque un léger coincement par frottement de l'élément 14b dans le voile 9 et, dans ce cas, la poussée du ressort 18a pourrait ne pas être suffisante pour que l'élément 14a pénètre dans le voile 9, car le ressort 18a a une faible puissance.

Il est à noter que le ressort 18b est partiellement comprimé en raison du fait que la clef 20b est nécessairement restée en position dans le rotor 2b puisque, par hypothèse, le rotor 2b a tourné de 90° et que, par conséquent, la clef 20b n'est pas dans la position où elle peut être extraite de son logement de clef. Les ergots 215 et 216 de l'élément annulaire 14a sont en appui contre le voile 9 du panneton 7 et ils y restent puisque les orifices 111, 112 se sont déplacés au cours de la rotation du panneton 7. Cependant, si l'on tourne la clef 20a, rien n'empêche la rotation du rotor 2a et de l'élément annulaire 14a par rapport au panneton 7, cette rotation entraînant celle de l'élément axial 13a avec pivotement par rapport au pivot 15. On peut ainsi amener la clef 20a dans la position qui correspond à la position de la clef 20b, auquel cas les ergots 215, 216 viennent au droit des parties radiales 111, 112 correspondantes de l'orifice 11, ce qui permet aux ergots 215, 216 de pénétrer à l'intérieur de l'orifice 11 en étant poussés par le ressort 18a.

On aboutit ainsi à la position représentée sur la figure 12, dans laquelle les deux ressorts 18a, 18b sont partiellement comprimés et les deux ergots 215, 216 sont tous les deux engagés dans les parties 111, 112 du voile 9 du panneton 7. Dans cette position, toute action de rotation sur la clef 20a va entraîner le panneton 7 et, simultanément, l'élément annulaire 14b, le rotor 2b et la clef 20b. Cet entraînement peut être maintenu jusqu'à ce que l'on se trouve dans la position d'ouverture de la serrure et que les deux rotors 2a, 2b soient revenus dans leur position de repos qui permet l'extraction de la clef.

On voit donc que l'on a ainsi rendu possible, grâce à la structure particulière de l'entraîneur 12, la manoeuvre du cylindre de sûreté alors que la clef 20b était engagée dans le barillet correspondant et y était bloquée par la rotation du rotor 2b.

## Revendications

1. Cylindre de sûreté pour serrure comportant deux barillets constitués chacun d'un stator (1a, 1b) et d'un rotor (2a, 2b) susceptible de pivoter autour d'un axe par rapport au stator (1a, 1b), chaque rotor (2a, 2b) comportant un logement de clef, dans lequel font saillie des moyens de clavetage, la clef (20a, 20b) associée au rotor (2a, 2b) permettant le déclavetage du rotor (2a, 2b) par rapport à son stator (1a, 1b) associé, les deux rotors (2a, 2b) étant coaxiaux et coopérant avec un panneton (7) rotatif unique qui est disposé entre eux et peut être entraîné grâce à un entraîneur (12) par l'un ou l'autre des deux rotors (2a, 2b) pour la manoeuvre de la serrure, ledit entraîneur (12) étant porté par le panneton (7) et étant constitué de deux parties coaxiales associées chacune à l'un des deux rotors, chaque partie de l'entraîneur comportant deux éléments, à savoir un élément périphérique (14a, 14b) et un élément axial (13a, 13b), ces deux éléments étant susceptibles d'une translation relative et étant rappelés élastiquement vers la position relative qu'ils occupent en l'absence de clef (20a, 20b), les deux parties de l'entraîneur (12) étant libres en rotation l'une par rapport à l'autre, l'élément périphérique d'une partie d'entraîneur étant un élément annulaire (14a, 14b) dont l'élément axial (13a, 13b) de ladite partie est solidaire en rotation, l'entraîneur (12) étant susceptible d'une translation selon l'axe commun des deux rotors (2a, 2b) sous l'action d'au moins une clef associée à l'un au moins des rotors pour venir dans une position où il réalise une solidarisation mécanique en rotation entre le panneton (7) et l'un au moins des rotors (2a, 2b), caractérisé par le fait que la solidarisation mécanique en rotation entre le panneton (7) et l'un au moins des rotors (2a, 2b) s'effectue par engagement mécanique entre, d'une part, le panneton (7) et, d'autre part, l'un au moins des éléments annulaires (14a, 14b) de l'entraîneur, et par le fait que la course d'un élément axial (13a, 13b) d'une des parties de l'entraîneur (12) est limitée de façon que ledit élément axial ne puisse pas s'étendre au-delà du plan moyen du voile médian (9) du panneton (7), ladite course étant néanmoins suffisante pour que cet élément axial (13a, 13b) puisse exercer une poussée mécanique sur l'élément annulaire (14b, 14a) de l'autre partie de l'entraîneur (12), lorsqu'il subit l'action d'une clef (20a, 20b) totalement mise en place dans le logement de clef du rotor (2a, 2b) auquel est associé ledit élément axial (13a, 13b).

2. Cylindre de sûreté selon la revendication 1, caractérisé par le fait que chaque élément axial (13a, 13b) comporte, d'une part, un fût cylindrique (113, 114, 115) qui peut coulisser dans l'élément annulaire (14a, 14b) correspondant et, d'autre part, du côté du rotor (2a, 2b), une collerette frontale (17a, 17b) d'un côté de laquelle prend appui un moyen élastique (18a, 18b) tendant à la pousser vers son rotor (2a, 2b) associé et de l'autre côté de laquelle peut venir en appui l'extrémité de la clef (20a, 20b) dudit rotor (2a, 2b) associé.

3. Cylindre de sûreté selon la revendication 2, caractérisé par le fait que l'un (13b) des éléments axiaux est un élément mâle muni, du côté opposé à sa collerette (17b), d'un pivot axial (15) alors que l'autre élément axial (13a) est un élément femelle monté rotatif sur ledit pivot (15) et retenu mécaniquement à l'encontre de l'action du moyen élastique (18a) qui lui est associé.

4. Cylindre de sûreté selon l'une des revendications 1 à 3, caractérisé par le fait que chaque élément annulaire (14a, 14b) comporte une coquille périphérique (214) sur laquelle font saillie deux ergots (215, 216), ladite coquille périphérique coulissant dans l'orifice (11) du panneton (7), et une coquille interne (217) guidant la translation de l'élément axial (13a, 13b) associé, l'espace annulaire entre les deux coquilles servant de logement pour un moyen élastique (18a, 18b).

5. Cylindre de sûreté selon l'une des revendications 1 à 4, caractérisé par le fait que le panneton (7) comporte un collet (8) cylindrique, qui est porté par les extrémités des deux rotors (2a, 2b) et maintenu axialement par rapport à eux, ledit collet (8) étant muni d'un voile (9) médian où est pratiqué un orifice (11), dont le profil permet le passage axial de l'un ou l'autre desdits éléments annulaires (14a, 14b) pour un positionnement angulaire convenable dudit élément annulaire ainsi que le passage axial de l'un ou l'autre des éléments axiaux (13a, 13b) quelque soit son orientation angulaire.

6. Cylindre de sûreté selon la revendication 5, caractérisé par le fait que le voile médian (9) du panneton (7) a une épaisseur qui est suffisante pour que, si le plan d'appui des éléments annulaires l'un contre l'autre se trouve dans le plan médian du voile (9), les deux éléments annulaires (14a, 14b) aient chacun au moins une partie de leur longueur axiale à l'intérieur de l'épaisseur du voile, de sorte que, dans cette position, les deux éléments annulaires sont en prise avec le panneton (7).

7. Cylindre de sûreté selon l'une des revendications 1 à 6, caractérisé par le fait que les deux éléments annulaires (14a, 14b) sont identiques et comportent deux ergots (215, 216) diamétralement opposés, de section droite différente, pour que le panneton (7) ne puisse être entraîné par un élément annulaire (14a, 14b) que pour une position relative angulaire unique dudit panneton (7) par rapport audit élément annulaire (14a, 14b).

8. Cylindre de sûreté selon la revendication 7, caractérisé par le fait que chaque rotor (2a, 2b) comporte, à son extrémité adjacente au panneton (7), un chambrage cylindrique (3a, 3b) ouvert, d'une part, sur toute sa face en vis-à-vis du panneton (7) et, d'autre part, selon deux fentes (4a, 4b) de sa paroi latérale, l'un au moins des deux ergots (215, 216) de chaque élément annulaire (14a, 14b) s'étendant radialement de façon à pouvoir s'engager dans une fente (4a, 4b) de son rotor (2a, 2b) associé pour assurer la liaison en rotation entre ledit rotor (2a, 2b) et ledit élément annulaire (14a, 14b), la dimension axiale du chambrage cylindrique (3a, 3b) étant suffisante pour contenir l'une des deux parties de l'entraîneur (12) et éviter, ainsi, que l'élément annulaire (14a, 14b) de la partie contenue dans le chambrage (3a, 3b) ne vienne en prise avec le panneton (7).

9. Cylindre de sûreté selon la revendication 5 prise seule ou en combinaison avec l'une des revendications 6 à 8, caractérisé par le fait que le panneton (7) est maintenu par rapport aux deux rotors (2a, 2b) grâce à deux circlips (6a, 6b) disposés dans des gorges périphériques (5a, 5b) des rotors (2a, 2b), de part et d'autre du collet (8) du panneton (7).

10. Cylindre de sûreté selon la revendication 2 prise seule ou en combinaison avec l'une des revendications 3 à 9, caractérisé par le fait que le moyen élastique interposé entre la collerette (17a, 17b) d'un élément axial (13a, 13b) et l'élément annulaire (14a, 14b) correspondant est un ressort hélicoïdal (18a, 18b) disposé autour de l'élément axial (13a, 13b).

## Patentansprüche

1. Sicherheitszylinder für ein Schloss, das zwei Zylinder umfasst, die jeweils aus einem Stator (1a, 1b) und einem Rotor (2a, 2b) bestehen, der um eine Achse bezüglich des Stators (1a, 1b) schwenkbar ist, wobei jeder Rotor (2a, 2b) eine Aufnahme für einen Schlüssel umfasst, in die Keilverbindungsmittel vorragen, der zum Rotor (2a, 2b) gehörige Schlüssel (20a, 20b) die Lösung des Rotors (2a, 2b) bezüglich seines zugehörigen Stators (1a, 1b) ermöglicht, die beiden Rotoren (2a, 2b) koaxial sind und mit einem einzigen drehbaren Schlüsselbart (7) zusammenwirken, der zwischen ihnen angeordnet ist und durch einen Mitnehmer (12) von einem der beiden Rotoren (2a, 2b) zur Betätigung des Schlosses mitgenommen werden kann, der Mitnehmer (12) vom Schlüsselbart (7) getragen wird und aus zwei koaxialen, jeweils einem der beiden Rotoren zugeordneten Teilen besteht, wobei jeder Teil des Mitnehmers zwei Elemente, d.h. ein peripheres Element (14a, 14b) und ein axiales Element (13a, 13b) umfasst, und diese beiden Elemente relativ verschiebbar sind und in die Relativstellung elastisch rückgestellt werden, die sie in Abwesenheit des Schlüssels (20a, 20b) einnehmen, die beiden Teile des Mitnehmers (12) zueinander frei drehbar sind, das periphere Element eines Teils des Mitnehmers ein ringförmiges Element (14a, 14b) darstellt, wobei das axiale Element (13a, 13b) des Teils sich mitdreht, der Mitnehmer (12) zu einer Verschiebung auf der gemeinsamen Achse der beiden Rotoren (2a, 2b) unter der Einwirkung wenigstens eines wenigstens einem der Rotoren zugeordneten Schlüssels befähigt ist, um in eine Position zu gelangen, in der er ein mechanisches Mitdrehen zwischen dem Schlüsselbart (7) und wenigstens einem der Rotoren (2a, 2b) ermöglicht, dadurch **gekennzeichnet,** dass das mechanische Mitdrehen zwischen dem Schlüsselbart (7) und wenigstens einem der Rotoren (2a, 2b) durch Formschluss zwischen dem Schlüsselbart (7) einerseits und wenigstens einem der ringförmigen Elemente (14a, 14b) des Mitnehmers andererseits erfolgt und dass der Weg eines axialen Elements (13a, 13b) eines der Teile des Mitnehmers (12) so begrenzt ist, dass das axiale Element sich nicht über die Mittelebene der mittig angeordneten Scheibe (9) des Schlüsselbarts (7) hinaus erstrecken kann, der Weg aber dennoch ausreicht, damit dieses axiale Element (13a, 13b) einen mechanischen Stoß auf das ringförmige Element (14a, 14b) des anderen Teils des Mitnehmers (12) ausüben kann, sobald dieser der Wirkung eines Schlüssels (20a, 20b) ausgesetzt ist, der in die Schlüsselausnehmung des Rotors (2a, 2b) ganz eingesetzt ist, dem das axiale Element (13a, 13b) zugeordnet ist.

2. Sicherheitszylinder nach Anspruch 1, dadurch **gekennzeichnet,** dass jedes axiale Element (13a, 13b) einerseits einen zylindrischen Schaft (113, 114, 115), der sich im entsprechenden ringförmigen Element (14a, 14b) hin- und herbewegen kann, und andererseits auf der Seite des Rotors (2a, 2b) einen stirnseitigen Kragen (17a, 17b) umfasst, auf dessen einer Seite ein elastisches Mittel (18a, 18b) anliegt, das ihn gegen seinen zugeordneten Rotor (2a, 2b) drückt, und auf dessen anderer Seite das Ende des Schlüssels (20a, 20b) des zugeordneten Rotors (2a, 2b) anliegen kann.

3. Sicherheitszylinder nach Anspruch 2, dadurch **gekennzeichnet,** dass das eine (13b) der axialen Elemente ein männlich ausgebildetes Element ist, das auf der seinem Kragen (17b) gegenüber liegenden Seite mit einem axialen Zapfen (15) ausgestattet ist, während das andere axiale Element (13a) ein weibliches Element ist, das drehbar an dem Zapfen (15) angebracht ist und gegen die Wirkung des ihm zugeordneten elastischen Mittels (18a) mechanisch gehalten wird.

4. Sicherheitszylinder nach einem der Ansprüche 1 bis 3, dadurch **gekennzeichnet,** dass jedes ringförmige Element (14a, 14b) eine äußere Schale (214), von der zwei Nocken (215, 216) vorspringen und die sich in der Öffnung (11) des Schlüsselbarte (7) hin- und herbewegt, und eine innere Schale (217) umfasst, welche die Verschiebung des zugehörigen axialen Elements (13a, 13b) führt, wobei der ringförmige Raum zwischen den beiden Schalen als Aufnahme für ein elastisches Mittel (18a, 18b) dient.

5. Sicherheitszylinder nach einem der Ansprüche 1 bis 4, dadurch **gekennzeichnet,** dass der Schlüsselbart (7) einen zylindrischen Bund (8) umfasst, der von den Enden der beiden Rotoren (2a, 2b) getragen und axial auf sie bezogen gehalten wird, wobei der Bund (8) mit einer mittig angeordneten Scheibe (9) ausgestattet ist, in der eine Öffnung (11) vorgesehen ist, deren Profil die axiale Durchführung eines der ringförmigen Elemente (14a, 14b) für eine geeignete Winkelpositionierung des ringförmigen Elements sowie die axiale Durchführung eines der axialen Elemente (13a, 13b) unabhängig von seiner Winkelorientierung ermöglicht.

6. Sicherheitszylinder nach Anspruch 5, dadurch **gekennzeichnet,** dass die mittig angeordnete Scheibe (9) des Schlüsselbartes (7) eine Dicke aufweist, die ausreicht, dass dann, wenn die Ebene des wechselseitigen Anliegens der ringförmigen Elemente mit der Mittelebene der Scheibe (9) zusammenfällt, jeweils mindestens ein Teil der Längsachse der beiden ringförmigen Elemente (14a, 14b) sich im Innern der Scheibe befindet, so dass in dieser Position die beiden ringförmigen Elemente mit dem Schlüsselbart (7) im Eingriff stehen.

7. Sicherheitszylinder nach einem der Ansprüche 1 bis 6, dadurch **gekennzeichnet,** dass die beiden ringförmigen Elemente (14a, 14b) identisch sind und zwei diametral gegenüberliegende Nocken (215, 216) von unterschiedlichem Querschnitt umfassen, damit der Schlüsselbart (7) nur von einem ringförmigen Element (14a, 14b) bei einer einzigen wechselseitigen Relativstellung des Schlüsselbarts (7) bezüglich des ringförmigen Elements (14a, 14b) mitgenommen werden kann.

8. Sicherheitszylinder nach Anspruch 7, dadurch **gekennzeichnet,** dass jeder Rotor (2a, 2b) an seinem an den Schlüsselbart (7) angrenzenden Ende eine zylindrische Vertiefung (3a, 3b) aufweist, die einerseits auf ihrer gesamten, dem Schlüsselbart (7) gegenüberliegenden Seite und andererseits an den beiden Schlitzen (4a, 4b) seiner Seitenwand offen ist, wobei sich wenigstens einer der beiden Nocken (215, 216) jedes ringförmigen Elements (14a, 14b) radial so erstreckt, dass er in einen Schlitz (4a, 4b) seines zugeordneten Rotors (2a, 2b) eingreifen kann, um die Drehverbindung zwischen dem Rotor (2a, 2b) und dem ringförmigen Element (14a, 14b) zu gewährleisten, wobei die Axialabmessung der zylindrischen Vertiefung (3a, 3b) ausreichend groß sein muss, um einen der beiden Teile des Mitnehmers (12) aufnehmen und damit verhindern zu können, dass das ringförmige Element (14a, 14b) des in der Vertiefung (3a, 3b) liegenden Teils nicht vom Schlüsselbart (7) erfasst wird.

9. Sicherheitszylinder nach Anspruch 5 allein genommen oder in Kombination mit einem der Ansprüche 6 bis 8, dadurch **gekennzeichnet,** dass der Schlüsselbart (7) bezüglich der beiden Rotoren (2a, 2b) durch zwei in den Umfangsnuten (5a, 5b) der Rotoren (2a, 2b) zu beiden Seiten des Bundes (8) des Schlüsselbartes (7) angeordneten Sicherungsringe (6a, 6b) gehalten wird.

10. Sicherheitszylinder nach Anspruch 2 allein genommen oder in Kombination mit einem der Ansprüche 3 bis 9, dadurch **gekennzeichnet,** dass das zwischen dem Kragen (17a, 17b) eines axialen Elements (13a, 13b) und dem entsprechenden ringförmigen Element (14a, 14b) zwischengeschaltete elastische Mittel eine das axiale Element (13a, 13b) umgebende zylindrische Schraubenfeder (18a, 18b) ist.

## Claims

1. Safety cylinder for a lock comprising two barrels each consisting of a stator (1a, 1b) and a rotor (2a, 2b) capable of pivoting about an axis with respect to the stator (1a, 1b), each rotor (2a, 2b) comprising a key housing, into which keying means project, the key (20a, 20b) associated with the rotor (2a, 2b) allowing the rotor (2a, 2b) to be unkeyed from its associated stator (1a, 1b), the two rotors (2a, 2b) being coaxial and collaborating with a single rotary bit (7) which is positioned between them and can be driven by a driver (12) via one or other of the two rotors (2a, 2b) to operate the lock, the said driver (12) being carried by the bit (7) and consisting of two coaxial parts each associated with one of the two rotors, each part of the driver comprising two elements, namely a peripheral element (14a, 14b) and an axial element (13a, 13b), these two elements being capable of relative translation and being elastically returned to the relative position they occupy in the absence of a key (20a, 20b), the two parts of the driver (12) being free to rotate one with respect to the other, the peripheral element of one part of the driver being an annular element (14a, 14b) to which the axial element (13a, 13b) of the said part is secured so that the two rotate as one, the driver (12) being capable of translation along the common axis of the two rotors (2a, 2b) under the action of at least one key associated with at least one of the rotors so as to come into a position in which it mechanically secures the bit (7) and at least one of the rotors (2a, 2b) so that the two will rotate as one, characterized in that the mechanical securing of the bit (7) and of at least one of the rotors (2a, 2b) so that the two will rotate as one is performed by mechanical engagement between, on the one hand, the bit (7) and, on the other hand, at least one of the annular elements (14a, 14b) of the driver and through the fact that the travel of an axial element (13a, 13b) of one of the parts of the driver (12) is limited so that the said axial element cannot extend beyond the mean plane of the central web (9) of the bit (7), the said travel being nonetheless long enough for this axial element (13a, 13b) to be able to exert mechanical thrust on the annular element (14b, 14a) of the other part of the driver (12) when it is subjected to the action of a key (20a, 20b) fully inserted into the key housing in the rotor (2a, 2b) with which the said axial element (13a, 13b) is associated.

2. Safety cylinder according to Claim 1, characterized in that each axial element (13a, 13b) comprises, on the one hand, a cylindrical shank (113, 114, 115) which can slide in the corresponding annular element (14a, 14b) and, on the other hand, on the same side as the rotor (2a, 2b), a front flange (17a, 17b) against one side of which an elastic means (18a, 18b) tending to push it towards its associated rotor (2a, 2b) bears and against the other side of which the end of the key (20a, 20b) of the said associated rotor (2a, 2b) can bear.

3. Safety cylinder according to Claim 2, characterized in that one (13b) of the axial elements is a male element equipped, on the opposite side to its flange (17b), with an axial pivot (15) whereas the other axial element (13a) is a female element mounted so that it can rotate on the said pivot (15) and held mechanically against the action of the elastic means (18a) associated with it.

4. Safety cylinder according to one of Claims 1 to 3, characterized in that each annular element (14a 14b) comprises a peripheral shell (214) from which two studs (215, 216) project, the said peripheral shell sliding in the orifice (11) of the bit (7), and an inner shell (217) guiding the translation of the associated axial element (13a, 13b), the annular space between the two shells acting as a housing for an elastic means (18a, 18b).

5. Safety cylinder according to one of Claims 1 to 4, characterized in that the bit (7) has a cylindrical collar (8) carried by the ends of the two rotors (2a, 2b) and held axially with respect to them, the said collar (8) being equipped with a central web (9) in which there is made an orifice (11), the profile of which allows the axial passage of one or other of the said annular elements (14a, 14b) for appropriate angular positioning of the said annular element and the axial passage of one or other of the axial elements (13a, 13b) regardless of its angular orientation.

6. Safety cylinder according to Claim 5, characterized in that the central web (9) of the bit (7) is thick enough that, if the plane along which the annular elements bear against each other is in the central plane of the web (9), the two annular elements (14a, 14b) each have at least part of their axial length inside the thickness of the web so that, in this position, the two annular elements are in engagement with the bit (7).

7. Safety cylinder according to one of Claims 1 to 6, characterized in that the two annular elements (14a, 14b) are identical and have two diametrically opposed studs (215, 216) of different cross section so that the bit (7) can be driven by an annular element (14a, 14b) only when the said bit (7) is in one unique relative angular position with respect to the said annular element (14a, 14b).

8. Safety cylinder according to Claim 7, characterized in that each rotor (2a, 2b) comprises, at its end adjacent to the bit (7), a cylindrical counterbore (3a, 3b) open, on the one hand, over its entire face opposite the bit (7) and, on the other hand, via two slits (4a, 4b) in its side wall, at least one of the two studs (215, 216) of each annular element (14a, 14b) extending radially so that it can engage in a slit (4a, 4b) of its associated rotor (2a, 2b) to provide the rotational connection between the said rotor (2a, 2b) and the said annular element (14a, 14b), the axial dimension of the cylinder counterbore (3a, 3b) being large enough to contain one of the two parts of the driver (12) and thus prevent the annular element (14a, 14b) of the part contained in the counterbore (3a, 3b) from engaging with the bit (7).

9. Safety cylinder according to Claim 5 taken alone or in conjunction with one of Claims 6 to 8, characterized in that the bit (7) is held with respect to the two rotors (2a, 2b) by two circlips (6a, 6b) placed in peripheral grooves (5a, 5b) of the rotors (2a, 2b) on each side of the collar (8) of the bit (7).

10. Safety cylinder according to Claim 2 taken alone or in conjunction with one of Claims 3 to 9, characterized in that the elastic means inserted between the flange (17a, 17b) of an axial element (13a, 13b) and the corresponding annular element (14a, 14b) is a coil spring (18a, 18b) positioned around the axial element (13a, 13b).
